# FASCICULE DE BREVET EUROPEEN

(11) **EP 1 466 062 B1**
(45) Date de publication et mention de la délivrance du brevet: **27.10.2010**
(21) Numéro de dépôt: 02805410.4
(22) Date de dépôt: 20.12.2002
(51) Int. Cl.: E04H 4/12, A61H 33/00

(54) **PISCINE D INTERIEUR A RESERVOIR ETANCHE INTEGRE**
ÜBERDACHTER SWIMMING POOL MIT INTEGRIERTEM ABGEDICHTETEN TANK
INDOOR SWIMMING POOL WITH INTEGRATED SEALED TANK

(30) Priorité: 20.12.2001 FR 0116525
(43) Date de publication de la demande: 13.10.2004
(73) Titulaire: Arnaud, Alain, 33500 Libourne (FR)
(72) Inventeur: Arnaud, Alain, 33500 Libourne (FR)
(74) Mandataire: Fantin, Laurent
(86) Numéro de dépôt international: PCT/FR2002/004489
(87) Numéro de publication internationale: WO 2003/054326

(56) Documents cités:
- EP-A- 1 043 456
- DE-A- 3 932 199
- LU-A- 86 353
- US-A- 4 944 506

## Description

La présente invention se rapporte à une piscine comprenant un bassin susceptible d'être rempli d'eau et un réservoir étanche susceptible de stocker l'eau lors de la non utilisation.

Une telle piscine est connue du document LU 86 353 A.

Une piscine d'intérieur contribue à améliorer l'esthétique et le raffinement d'une habitation et procure aux utilisateurs un moment de détente en toute saison. Généralement, ces piscines sont équipées de dispositifs de nage à contre-courant et/ou de bains bouillonnants pour le massage.

Toutefois, cette masse d'eau chaude, de l'ordre de 28 à 37°C, en contact permanent avec de l'air ambiant, augmente sensiblement le taux d'humidité de la pièce si bien que pour éviter l'apparition de moisissure ou limiter la sensation de moiteur il est nécessaire de prévoir des dispositifs de traitement de l'air relativement coûteux, ceci d'autant plus que le volume à traiter est important, ces dispositifs fonctionnant même lorsque la piscine n'est pas utilisée.

Aussi, la présente invention vise à pallier les inconvénients de l'art antérieur en proposant une piscine d'intérieur munie d'un réservoir étanche intégré et compact susceptible de stocker l'eau durant les périodes de non utilisation, limitant ainsi l'augmentation du taux d'humidité de la pièce et la sensation de moiteur.

Selon l'invention, le réservoir de stockage est délimité et formé par deux coques assemblées, la première coque formant le bassin et la seconde coque formant un socle sur lequel est rapporté le bassin.

Avantageusement, le réservoir de stockage est parfaitement étanche et avantageusement isolé thermiquement pour limiter les déperditions thermiques. Le stockage dans un réservoir permet d'une part de réduire fortement le taux d'humidité dans la pièce lors de la non utilisation du bassin, et d'autre part de réduire la consommation d'eau, cette dernière étant stockée dans un réservoir étanche.

Avantageusement, la piscine comprend un premier circuit d'eau et une première pompe prévue pour la circulation de l'eau, notamment à travers des moyens de traitement, de filtrage et/ou de chauffage de l'eau ainsi qu'un réservoir dans lequel est déversée l'eau prélevée, cette dernière étant ré-aspirée par la pompe par l'intermédiaire d'un orifice d'aspiration toujours immergé.

Selon un mode de réalisation préféré, le réservoir dans lequel est déversée l'eau prélevée est le réservoir de stockage.

D'autres caractéristiques et avantages ressortiront de la description qui va suivre de l'invention, description donnée à titre d'exemple uniquement, en regard des dessins annexés sur lesquels:
- la figure 1 est une vue en coupe de la piscine selon l'invention,
- la figure 2 est une vue en coupe de la coque formant le bassin de nage sur laquelle sont rapportés différents équipements, et
- la figure 3 est un schéma illustrant les différents circuits d'eau.

Sur les différentes figures, on a représenté en 10 un bassin ou piscine avec sur la totalité ou une partie du pourtour supérieur, un trop-plein 12. Ce bassin 10, d'une contenance de l'ordre de 4 à 5 m³ , possède avantageusement des formes particulières formant des assises 14, deux de chaque côté disposées en vis-à-vis par exemple.

Selon l'invention, la piscine comprend un réservoir étanche 16 susceptible de stocker l'eau lors de la non utilisation du bassin. Le stockage dans un réservoir 16 permet d'une part de réduire fortement le taux d'humidité dans la pièce lors de la non utilisation du bassin, et d'autre part, de réduire la consommation d'eau, cette dernière étant stockée dans le réservoir et non jetée à chaque vidange du bassin.

Comme illustré par les figures 1 et 2, le bassin 10 est formé par une première coque 18, rapportée sur un socle 20.

Le socle 20 comprend une seconde coque 22 étanche et avantageusement un local technique 24. Le socle 20 comprend au niveau de sa surface inférieure des nervures 26, formant de préférence un réseau de nervures longitudinales et transversales, pour augmenter la résistance du socle. La surface des nervures en contact avec le sol est de préférence revêtue d'un matériau compressible, permettant d'absorber d'une part les inégalités du sol, et d'autre part, les éventuelles vibrations.

Selon un mode de réalisation préféré, les deux coques 18 et 22 assemblées forment entre elles, le réservoir 16 étanche dans lequel est susceptible d'être stockée la totalité de l'eau du bassin 10. Pour lutter contre la poussée d'Archimède, la première coque 18 est reliée à la seconde coque 22 par des moyens 28 d'ancrage, sous forme par exemple d'une ou plusieurs tiges reliant les deux coques. Avantageusement, les coques 18 et 22 au droit de la zone du réservoir 16 sont réalisées à partir d'un matériau isolant. Selon un mode de réalisation préféré, les coques sont réalisées en matériau composite, un matériau en mousse étant interposé entre deux peaux étanches. Cet agencement a pour avantage de réduire les quantités de matière nécessaire, les coques servant à réaliser le réservoir étanche. Par ailleurs, l'isolation thermique des parois des coques permet de réduire fortement les déperditions thermiques lorsque l'eau est stockée dans le réservoir.

La piscine peut être enterrée ou posée sur le sol comme illustré sur la figure 1. De préférence, le pourtour du bassin comprend un plancher sous lequel sont disposés les autres éléments, notamment le socle et le local technique.

Selon un mode de réalisation simplifié, le bassin peut être supporté par une structure porteuse, par exemple de type mécano-soudé, et le réservoir se présente sous la forme d'une enveloppe disposée dans le volume défini par ladite structure porteuse et entourant le bassin.

Le bassin 10 comprend un premier circuit d'eau permettant le traitement, le filtrage et/ou le chauffage de l'eau du bassin, comprenant un premier conduit 30 avec des moyens de captage de l'eau du bassin et alimentant des moyens 32 de traitement, filtrage et/ou chauffage de l'eau, un deuxième conduit 34 permettant de réintroduire l'eau traitée dans le bassin 10, une pompe 36 étant prévue pour la circulation de l'eau dans les différents conduits et à travers les moyens 32.

Avantageusement pour le captage de l'eau du bassin, le premier conduit 30 débouche par un ou plusieurs orifices 38 dans le trop-plein 12, l'eau collectée étant déversée dans le réservoir 16, puis ré-aspirée par la pompe 36 par l'intermédiaire d'un conduit 40 dont l'orifice d'aspiration 42 est toujours immergé. Pour être sûr de l'immersion de l'orifice d'aspiration 42, la coque 22 formant le fond du réservoir 16 comprend un évidement inférieur 44 définissant un point bas au niveau duquel est disposé l'orifice d'aspiration 42. Par ailleurs, la quantité d'eau stockée dans le réservoir est ajustée par rapport à la contenance du bassin 10 de manière à garantir un niveau bas 46 minimal dans le réservoir 16 afin d'assurer toujours l'immersion de l'orifice 42. Cet agencement permet d'éviter l'aspiration d'air par la pompe 36, susceptible de provoquer des phénomènes de cavitation, généralement bruyants, et une usure prématurée de ladite pompe.

En variante, l'eau collectée par le conduit 30 est déversée dans un réservoir tampon, puis ré-aspirée par la pompe 36 par l'intermédiaire d'un conduit dont l'orifice est toujours immergé.

Pour limiter l'apparition de bulles d'air au niveau de l'orifice d'aspiration 42, le conduit 30 rejette l'eau dans le réservoir 16 au-dessus d'une plaque 48 disposée au dessus de l'évidement inférieur 44 et de l'orifice d'aspiration 42. Ainsi, les remous dus au rejet de l'eau sont cantonnés au dessus de la plaque 48, l'eau disposée au dessous de la plaque 48 et aspirée par l'orifice d'aspiration 42 étant plus calme et sans remous, ni bulles d'air.

La réintroduction de l'eau dans le bassin 10 après traitement, le filtrage et/ou le chauffage peut se faire via des bouches de refoulement 50.

Le bassin 10 comprend également un deuxième circuit assurant la vidange dudit bassin. Ce deuxième circuit comporte un premier conduit 52 débouchant au niveau de la paroi du bassin via un ou plusieurs orifices 54 de vidange, notamment au niveau du ou des points bas du bassin, un deuxième conduit 56 assurant le rejet de l'eau dans le réservoir 16, de préférence au-dessus de la plaque 48, ainsi qu'une pompe, de préférence la pompe 36 assurant l'écoulement de l'eau dans les différents conduits.

Lors de la vidange du bassin, l'eau s'écoule à partir des orifices 54 via le conduit 52, la pompe 36 et le conduit 56 jusqu'au réservoir 16.

Lors du remplissage du bassin, l'eau est aspirée dans le réservoir 16 par l'orifice 42 et s'écoule via le conduit 40, la pompe 36 et le conduit 52 et éventuellement 34 jusque dans le bassin 10.

Les caractéristiques de la pompe 36 sont déterminées par l'homme du métier pour obtenir une vidange et un remplissage rapide. A titre d'exemple, pour un bassin de l'ordre de 4 m³, on prévoit une vidange en dix minutes. Avantageusement, l'eau stockée dans le réservoir 16 peut être traitée, filtrée et/ou chauffée. Dans ce cas, l'eau est aspirée dans le réservoir 16 par l'orifice d'aspiration 42, s'écoule dans le conduit 40 jusqu'aux moyens 32 de traitement, filtrage et/ou chauffage puis est rejetée dans le réservoir 16 via le conduit 56.

Ainsi, selon cet agencement, on note qu'une seule pompe est nécessaire pour assurer le fonctionnement normal d'une piscine à savoir le traitement, le filtrage et/ou le chauffage de l'eau lorsque le bassin est rempli ou vide et lors de la vidange ou du remplissage du bassin.

Sur la figure 1, on a représenté en 46 le niveau de l'eau dans le réservoir 16 lorsque le bassin est rempli, et en 58, le niveau de l'eau lorsque le bassin est vide. Comme nous l'avons vu précédemment, le réservoir de stockage 16 est parfaitement étanche et avantageusement isolé thermiquement pour limiter les déperditions thermiques. De préférence, il comprend une soupape notamment pour permettre l'évacuation de l'air lors de son remplissage.

Selon un mode de réalisation amélioré, le bassin peut être équipé d'une ou plusieurs buses 60 susceptibles de générer des jets d'eau sous pression, disposées de manière adéquate pour le massage et/ou d'un dispositif 62 de nage à contre-courant. Dans ce cas, une seconde pompe 64 est prévue susceptible d'alimenter un ensemble de conduits 66 débouchant par les buses 60 dans le bassin et un conduit 68 pour le dispositif 62 de nage à contre-courant, l'eau étant aspirée dans le bassin par un conduit 70.

Les caractéristiques de la pompe 64 sont ajustées par l' homme du métier pour obtenir les vitesses d'éjection adéquates pour les fonctions de massage et de nage à contre-courant.

Eventuellement, des moyens d'éjection d'air peuvent être prévus afin d'assurer la fonction de bain bouillonnant.

Avantageusement, les différents circuits sont équipés de vannes manuelles et/ou d'électrovannes 72 susceptibles de réguler les écoulements dans les différents conduits. En complément, le bassin 10 comprend un premier capteur 74 susceptible de détecter le remplissage complet du bassin et un second capteur 76 susceptible de détecter la vidange complète du bassin. De plus, des points lumineux 78 peuvent être prévus au niveau des parois immergées du bassin.

Des moyens de commande peuvent être également prévus assurant le contrôle de la vidange, du remplissage du bassin, du traitement, du filtrage, du chauffage de l'eau et des fonctions de massage, de nage à contre-courant et/ou bain brouillonnant.

Selon une autre caractéristique de l'invention, les moyens 18 de filtrage, traitement et/ou chauffage de l'eau, les pompes, les vannes et/ou électrovannes, les moyens de contrôle ou tout autre dispositif susceptible de nécessiter une maintenance sont disposés dans le local technique 24 non immergé et d'accès facile afin de permettre une maintenance aisée.

Selon une autre caractéristique de l'invention, les différents conduits sont disposés dans le réservoir 16 entre les deux coques 18 et 22, seule la paroi de la coque 22 au droit du local technique étant percée pour permettre le passage des différents conduits. Cet agencement a pour principal avantage de limiter le risque de fuites, plus précisément les dommages découlant des éventuelles fuites, l'eau s'écoulant dans le réservoir 16.

Selon une autre caractéristique de l'invention, les différents points bas des circuits d'eau au niveau desquels est susceptible de rester de l'eau après vidange sont munis chacun d'évacuations assurant la vidange complète desdits points bas afin d'éviter la stagnation de l'eau dans les canalisations, propice à la prolifération de bactéries.

Selon une autre caractéristique de l'invention, des conduits d'évacuation 80, représentés en pointillés, peuvent être prévus à différents endroits des circuits permettant l'évacuation de l'eau vers un point d'évacuation ou égout 82.

Bien entendu, l'invention n'est évidemment pas limitée au mode de réalisation représenté et décrit ci-dessus, mais en couvre au contraire toutes les variantes, notamment en ce qui concerne les formes et dimensions du bassin, la structure des moyens de chauffage et de traitement de l'eau ainsi que la nature des conduits.

## Revendications

1. Piscine comprenant un bassin susceptible d'être rempli d'eau et un réservoir étanche (16) susceptible de stocker l'eau lors de la non utilisation, **caractérisée en ce que** le réservoir de stockage (16) est délimité et formé par deux coques (18, 22) assemblées, la première coque (18) formant le bassin (10) et la seconde coque formant un socle (20) sur lequel est rapporté le bassin (10).

2. Piscine selon la revendication 1, **caractérisée en ce que** le réservoir de stockage (16) est parfaitement étanche et avantageusement isolé thermiquement pour limiter les déperditions thermiques.

3. Piscine selon la revendication 1 ou 2, **caractérisée en ce qu'**elle comprend un premier circuit d'eau et une première pompe (36) prévue pour la circulation de l'eau, notamment à travers des moyens (18) de traitement, de filtrage et/ou de chauffage de l'eau.

4. Piscine selon la revendication 3, **caractérisée en ce qu'**elle comprend un réservoir dans lequel est déversée l'eau prélevée, cette dernière étant ré-aspirée par la pompe (36) par l'intermédiaire d'un orifice d'aspiration (42) toujours immergé.

5. Piscine selon la revendication 4, **caractérisée en ce que** le réservoir dans lequel est déversée l'eau prélevée est le réservoir de stockage (16).

6. Piscine selon la revendication 4 ou 5, **caractérisée en ce que** le réservoir comprend une plaque (48) disposée au dessus de l'orifice d'aspiration (42) sur laquelle est rejetée l'eau collectée.

7. Piscine selon l'une quelconque des revendications 1 à 6, **caractérisée en ce qu'**elle comprend un deuxième circuit assurant la vidange et le remplissage du bassin comportant un premier conduit (52) débouchant au niveau de la paroi du bassin via un ou plusieurs orifices (54) de vidange, un deuxième conduit (56) assurant le rejet de l'eau dans le réservoir (16) et une pompe.

8. Piscine selon les revendications 3 et 7, **caractérisée en ce que** le premier et le second circuits ont des parties communes afin de permettre le traitement, le filtrage et/ou le chauffage de l'eau stockée dans le réservoir.

9. Piscine selon l'une quelconque des revendications 1 à 8, **caractérisée en ce qu'**elle comprend un troisième circuit d'eau assurant la fonction de massage et/ou de nage à contre-courant.

10. Piscine selon l'une quelconque des revendications 3 à 9, **caractérisée en ce que** les différents points bas des circuits d'eau au niveau desquels est susceptible de rester de l'eau après vidange sont munis chacun d'évacuations assurant la vidange complète desdits points bas.

11. Piscine selon l'une des revendications 1 à 10, **caractérisée en ce que** la première coque (18) est reliée à la seconde coque (22) par des moyens (28) d'ancrage.

12. Piscine selon l'une des revendications 1 à 11, **caractérisée en ce que** les différents conduits sont disposées dans le réservoir (16) entre les deux coques (18, 22).

## Claims

1. A swimming pool including a pool able to be filled with water and a watertight reservoir (16) able to store water during non-use, **characterised in that** the storage reservoir (16) is delimited and formed by two assembled shells (18, 22), the first shell (18) forming the pool (10) and the second shell forming a base (20) to which the pool (10) is attached.

2. A swimming pool according to claim 1, **characterised in that** the storage reservoir (16) is completely watertight and advantageously thermally insulated in order to limit heat losses.

3. A swimming pool according to claim 1 or 2, **characterised in that** it includes a first water circuit and a first pump (36) provided for circulating the water, in particular through means (18) for treating, filtering and/or heating the water.

4. A swimming pool according to claim 3, **characterised in that** it includes a reservoir into which the water taken off is discharged, the latter being re-aspirated by the pump (36) by means of a suction orifice (42) that is always immersed.

5. A swimming pool according to claim 4, **characterised in that** the reservoir in which the water taken off is discharged is the storage reservoir (16).

6. A swimming pool according to claim 4 or 5, **characterised in that** the reservoir includes a plate (48) disposed above the suction orifice (42) on which the collected water is discharged.

7. A swimming pool according to any one of claims 1 to 6, **characterised in that** it includes a second circuit for draining and filling the pool, including a first pipe (52) emerging at the wall of the pool via one or more drainage orifices (54), a second pipe (56) for discharging the water in the reservoir (16) and a pump.

8. A swimming pool according to claims 3 and 7, **characterised in that** first and second circuits have common parts to enable the water stored in the reservoir to be treated, filtered and/or heated.

9. A swimming pool according to any one of claims 1 to 8, **characterised in that** it includes a third water circuit providing the function of massage and/or swimming against the current.

10. A swimming pool according to any one of claims 3 to 9, **characterised in that** the various low points in the water circuits at which the water is liable to remain after drainage are each provided with discharges for complete draining of said low points.

11. A swimming pool according to one of claims 1 to 10, **characterised in that** the first shell (18) is connected to the second shell (22) by anchoring means (28).

12. A swimming pool according to one of claims 1 to 11, **characterised in that** the various pipes are disposed in the reservoir (16) between the two shells (18, 22).

## Patentansprüche

1. Schwimmbad umfassend ein Becken, das geeignet ist, mit Wasser gefüllt zu werden, sowie einen dichten Behälter (16), der geeignet ist, das Wasser während der Nichtbenutzung zu speichern, **dadurch gekennzeichnet, dass** der Speicherbehälter (16) durch bzw. von zwei zusammengesetzten Schalen (18, 22) begrenzt und gebildet ist, wobei die erste Schale (18) das Becken (10) bildet und die zweite Schale einen Sockel (20) ausbildet, auf den das Becken (10) aufgesetzt ist.

2. Schwimmbad nach Anspruch 1, **dadurch gekennzeichnet, dass** der Speicherbehälter (16) vollkommen dicht ist und vorteilhafterweise wärmeisoliert ist, um die Wärmeverluste zu begrenzen.

3. Schwimmbad nach Anspruch 1 oder 2, **dadurch gekennzeichnet, dass** es einen ersten Wasserkreislauf sowie eine erste Pumpe (36) umfasst, die für die Zirkulation des Wassers, insbesondere durch Mittel (18) zur Behandlung, Filterung und/oder Erwärmung des Wassers vorgesehen ist.

4. Schwimmbad nach Anspruch 3, **dadurch gekennzeichnet, dass** es einen Behälter umfasst, in den das entnommene Wasser entleert wird, wobei letzteres über die Pumpe (36) mittels einer stets unter Wasser befindlichen Ansaugöffnung (42) wieder angesogen wird.

5. Schwimmbad nach Anspruch 4, **dadurch gekennzeichnet, dass** der Behälter, in den das entnommene Wasser entleert wird, der Speicherbehälter (16) ist.

6. Schwimmbad nach Anspruch 4 oder 5, **dadurch gekennzeichnet, dass** der Behälter eine oberhalb der Ansaugöffnung (42) angeordnete Platte (48) umfasst, auf die das gesammelte Wasser zurückgeworfen wird.

7. Schwimmbad nach einem der Ansprüche 1 bis 6, **dadurch gekennzeichnet, dass** es einen das Entleeren und das Befüllen des Beckens sicherstellenden zweiten Kreislauf aufweist, der eine erste Leitung (52), die im Bereich der Wand des Beckens über eine oder mehrere Entleerungsöffnungen (54) ein- bzw. ausmündet, eine zweite Leitung (56), welche die Abgabe des Wassers in den Behälter (16) sicherstellt, sowie eine Pumpe umfasst.

8. Schwimmbad nach den Ansprüchen 3 und 7, **dadurch gekennzeichnet, dass** der erste und der zweite Kreislauf gemeinsame Teile aufweisen, um die Behandlung, die Filterung und/oder die Erwärmung des in dem Behälter gespeicherten Wassers zu ermöglichen.

9. Schwimmbad nach einem der Ansprüche 1 bis 8, **dadurch gekennzeichnet, dass** es einen dritten Wasserkreislauf umfasst, der die Massage- und/oder Gegenstromschwimmfunktion sicherstellt.

10. Schwimmbad nach einem der Ansprüche 3 bis 9, **dadurch gekennzeichnet, dass** die verschiedenen unteren Stellen der Wasserkreisläufe, im Bereich derer nach dem Entleeren Wasser verbleiben kann, jeweils mit Ablässen versehen sind, die das vollständige Entleeren der unteren Stellen sicherstellen.

11. Schwimmbad nach einem der Ansprüche 1 bis 10, **dadurch gekennzeichnet, dass** die erste Schale (18) über Verankerungsmittel (28) mit der zweiten Schale (22) verbunden ist.

12. Schwimmbad nach einem der Ansprüche 1 bis 11, **dadurch gekennzeichnet, dass** die verschiedenen Leitungen in dem Behälter (16) zwischen den beiden Schalen (18, 22) angeordnet sind.
